# EUROPÄISCHE PATENTSCHRIFT

(11) **EP 3 653 383 B1**
(45) Veröffentlichungstag und Bekanntmachung des Hinweises auf die Patenterteilung: **15.06.2022**
(21) Anmeldenummer: 19210034.5
(22) Anmeldetag: 19.11.2019
(51) Int. Cl.: B41F 31/32, B41F 31/30

(54) **FARBWERK EINER DRUCKMASCHINE UND VERFAHREN ZUM BEFESTIGEN WENIGSTENS EINES FARBWERKSZYLINDERS AN EINEM SCHLITTEN EINES FARBWERKS**
INKING UNIT OF A PRINTING MACHINE AND METHOD FOR FIXING AT LEAST ONE INKING CYLINDER IN A SLIDABLE CARRIAGE OF AN INKING UNIT
MÉCANISME D'ENCRAGE D'UNE MACHINE D'IMPRESSION AINSI QUE PROCÉDÉ DE FIXATION D'AU MOINS UN CYLINDRE D'ENCRAGE À UN CHARIOT DÉPLAÇABLE DU MÉCANISME D'ENCRAGE

(30) Priorität: 19.11.2018 DE 102018219813
(43) Veröffentlichungstag der Anmeldung: 20.05.2020
(73) Patentinhaber: Windmöller & Hölscher KG, 49525 Lengerich (DE)
(72) Erfinder: KOOPMANN, Dietmar, 49525 Lengerich (DE)

(56) Entgegenhaltungen:
- EP-A1- 0 492 102
- WO-A1-2008/043747
- DE-A1- 4 332 364
- DE-B- 1 240 530

## Beschreibung

Die Erfindung betrifft ein Farbwerk einer Druckmaschine nach sämtlichen Merkmalen des Anspruchs 1 sowie ein Verfahren zum Befestigen wenigstens eines Farbwerkszylinders an einem Schlitten eines Farbwerks nach sämtlichen Merkmalen des Anspruchs 6.

Zur Abwicklung von Druckaufträgen ist es häufig notwendig, Teile von Farbwerkszylindern, insbesondere deren Funktionselement, in der Regel eine äußere Hülse, zu wechseln. Daher ist es bekannt, einen Farbwerkzylinder während des Druckbetriebs beidendig in jeweils einem Tragelement rotierbar zu lagern, zum Wechseln des Funktionselements allerdings auf einer Seite ein Lagergehäuse vorzusehen, welchem ein Lager zugeordnet ist, in welchem ein Zapfen des Farbwerkzylinders rotierbar gelagert ist, wobei das Lagergehäuse relativ zum Tragelement um wenigstens eine Schwenkachse schwenkbar ist, um den Zapfen des Farbwerkszylinders freizulegen oder zu lagern. Zusätzlich ist eine Arretiervorrichtung vorgesehen, mit welcher das Lagergehäuse an dem Tragelement verbunden ist.

Die Anmeldung EP 2 079 588 A1 zeigt ein solches Farbwerk. Nachteilig bei einem solchen Farbwerk ist es allerdings, dass die Arretierung manuell erfolgt, so dass die mechanische Stabilität vom Maschinenbediener abhängt. Qualitativ minderwertige Drucke können die Folge sein.

Die DE 1 240 530 B zeigt ein Farbwerk, bei dem eine Schnellabstellung einer Walze durch eine Schwenkbewegung eines Kniespannhebels ermöglicht wird. Ein Freilegen des Zapfens des Farbwerkzylinders wird durch diese Anordnung nicht ermöglicht. WO2008043747 und DE1240530 offenbaren Druckwerke (Farbwerke) mit rotierbaren Druckzylindern und deren Befestigung in Druckmaschinen.

Die Aufgabe der vorliegenden Erfindung ist es daher, ein Farbwerk und ein Verfahren vorzuschlagen, mit welchen reproduzierbar qualitativ bessere Drucke als im Stand der Technik möglich sind.

Erfindungsgemäß wird diese Aufgabe durch sämtliche Merkmale des Anspruchs 1 gelöst. In den abhängigen Ansprüchen sind mögliche Ausgestaltungen der Erfindung angegeben.

Gemäß der vorliegenden Erfindung ist vorgesehen, dass die Arretiervorrichtung wenigstens zwei gelenkig miteinander verbundene Hebelelemente umfasst, wobei ein erstes Hebelelement in dem Tragelement gelagert und relativ zu diesem bewegbar ist, insbesondere linear bewegbar ist, und ein zweites Hebelelement schwenkbar an dem Lagergehäuse gelagert ist, wobei die Arretiervorrichtung einen Anschlag für das Lagergehäuse und/oder das zweite Hebelelement umfasst, wobei die Hebelelemente derart bewegbar und miteinander verbunden sind, dass das Lagergehäuse und/oder der zweite Hebelarm mit einer Andrückkraft gegen den Anschlag andrückbar ist.

Durch ein erstes Hebelelement ist also ein zweites Hebelelement bewegbar, wobei das zweite Hebelelement schwenkbar an dem Lagergehäuse angeordnet ist. Durch die Bewegung des ersten Hebelelements wird über das zweite Hebelelement das Lagergehäuse um eine vorzugsweise vertikal verlaufende Schwenkachse geschwenkt. Ein Anschlag, welcher insbesondere dem Tragelement zugeordnet ist, begrenzt dabei die Bewegung des Lagergehäuses. Dabei kann der Anschlag auf das Lagergehäuse und/oder auf das zweite Hebelelement wirken. Damit umfasst sind auch Anbauteile, welche mit dem Lagergehäuse und/oder mit dem zweiten Hebelelement verbunden sind. Dies kann etwa ein leicht auswechselbares Verschleißstück sein, welches an dem Lagergehäuse oder dem Hebelelement angebracht sein kann.

Durch das Vorsehen von zwei gelenkig miteinander verbundenen Hebelelementen kann durch eine passend gewählte Übersetzung eine kleine Bewegung des ersten Hebelelements in eine Andrückkraft übersetzt werden, mit welcher das Lagergehäuse oder das zweite Hebelelement gegen den Anschlag andrückbar ist. Besonders vorteilhaft ist dabei, dass die Andrückkraft vergleichsweise groß sein kann, was zu einer erhöhten Stabilität des gesamten Farbwerks führt. Dadurch können Schwingungen des Farbwerkszylinders vermieden werden, welche im Stand der Technik für Schwingungsstreifen im Druck verantwortlich sind. Insgesamt kann also durch die Erfindung die Qualität der Druckerzeugnisse gesteigert werden.

In einer vorteilhaften Ausführungsform der Erfindung ist vorgesehen, dass die Schwenkachse in einer Ebene angeordnet ist, welche senkrecht zur Drehachse des Farbwerkszylinders liegt. Damit kann ein platzsparender Aufbau des Farbwerks erreicht werden. In weiterer Ausgestaltung eines erfindungsgemäßen Farbwerks kann das Tragelement relativ zu einem Maschinenstell insbesondere auf Führungen in einer Verschieberrichtung verschiebbar sein. In diesem Fall ist es vorteilhaft, wenn die Schwenkachse auch senkrecht zu dieser Verschieberichtung verläuft.

Erfindungsgemäß ist weiterhin vorgesehen, dass das erste Hebelelement linear bewegbar in dem Tragelement gelagert ist, wobei mit der linearen Bewegung eine Schwenkbewegung des Lagergehäuses hervorrufbar ist. Eine lineare Bewegung ist leicht handhabbar. Hierzu ist ein Linearzylinder oder ein Linearmotor vorgesehen. Ein Linearzylinder kann beispielsweise ein Pneumatikzylinder, insbesondere ein doppelt wirkender Pneumatikzylinder, sein.

In einer vorteilhaften Weiterbildung der Erfindung ist die Bewegung des ersten Hebelelements durch zumindest eine Begrenzungseinrichtung begrenzbar. Eine solche Begrenzungseinrichtung kann ein weiterer Anschlag sein. Die Begrenzungseinrichtung kann aber auch durch den Hub des Pneumatikzylinders definiert sein, also durch die Endpunkte des innerhalb des Pneumatikzylinders bewegbaren Kolbens. Durch die Begrenzung der Bewegung wird verhindert, dass die Andrückkraft wieder übermäßig reduziert wird. Ein solcher Fall wird weiter unten anhand der Figuren erläutert.

In einer bevorzugten Ausführungsform der Erfindung ist es vorgesehen, dass wenn das Lagergehäuse und/oder das zweite Hebelelement an dem Anschlag anliegt, das erste Hebelelement weiter bewegbar ist, wobei mit dem ersten Hebelarm eine Position, in der das erste Hebelelement und das zweite Hebelelement in einem Gleichgewicht zueinander stehen, überschreitbar ist. In diesem Fall nehmen das erste Hebelelement und das zweite Hebelelement einen spitzen Winkel ein. Dieses Gleichgewicht ist in der Regel ein labiles Gleichgewicht, welches entsteht, wenn beispielsweise das erste Hebelelement und das zweite Hebelelement genau senkrecht zueinander stehen. In diesem Fall ist die Andrückkraft maximal. Diese Position wird oft auch als Totpunkt bezeichnet. Wird während der Bewegung des ersten Hebelelements diese Position überschritten und ist die zudem die Bewegung des ersten Hebelelements nach dem Überschreiten dieser Position begrenzt, so drückt weiterhin das erste Hebelelement das zweite Hebelelement und/oder das Lagergehäuse mit der Andrückkraft gegen den Anschlag. Die Gegenkraft zur Andrückkraft drückt nun das erste Hebelelement gegen die Begrenzungseinrichtung, so dass insgesamt eine sehr stabile Arretierung des Lagergehäuses an dem Tragelement erfolgt. Somit werden Schwingungen des Farbwerkszylinders weiter reduziert und die Qualität des Druckerzeugnisses weiter verbessert.

In einer bevorzugten Ausgestaltung der Erfindung ist vorgesehen, dass das Tragelement als Schlitten ausgestaltet ist, welcher relativ zu einem Farbwerksträger verschiebbar ist. Der Farbwerksträger kann dabei Bestandteil eines Druckmaschinengestells sein oder an diesem befestigt sein. Durch diese Ausgestaltung ist es beispielsweise möglich, äußere Hülsen mit stark unterschiedlichen Durchmessern zu verwenden und anschließend den Farbwerkzylinder durchmesserabhängig durch Verschiebung des Schlittens zu positionieren, beispielsweise relativ zu anderen Druckwerkzylindern. In diesem Zusammenhang weist die Erfindung durch die Schwenkbarkeit des Lagergehäuses im Gegensatz zu vielen anderen aus dem Stand der Technik bekannten Lösungen den Vorteil auf, dass zum Freilegen eines Zapfens des Farbwerkzylinders das Tragelement nicht verschoben werden muss. Dies ist insbesondere vorteilhaft bei einer Rasterwalze, welche durch eine Rakelkammer eingefärbt ist. Eine solche Rakelkammer in der Regel an den Tragelementen, welche die Enden des Farbwerkszylinders lagen, angeschlagen.

Die oben genannte Aufgabe wird auch gelöst durch ein Verfahren zum Befestigen wenigstens eines Farbwerkszylinders an wenigstens einem Tragelement eines Farbwerks, mit einem Lagergehäuse, welchem zumindest ein ein Zapfen des Farbwerkszylinders rotierbar lagerndes Lager zugeordnet ist, wobei das Lagergehäuse relativ zum Tragelement um wenigstens eine Schwenkachse geschwenkt wird, um den Zapfen des Farbwerkszylinders freizulegen oder zu lagern, mit einer Arretiervorrichtung, mit welcher das Lagergehäuse an dem Tragelement festgelegt wird, wobei sich das Verfahren dadurch auszeichnet, dass die Arretiervorrichtung wenigstens zwei gelenkig miteinander verbundene Hebelelemente umfasst, wobei ein erstes Hebelelement in dem Tragelement gelagert ist und relativ zu diesem bewegt wird und ein zweites Hebelelement schwenkbar an dem Lagergehäuse gelagert ist, wobei die Arretiervorrichtung einen Anschlag für das Lagergehäuse und/oder das zweite Hebelelement umfasst, wobei die Hebelelemente bewegt werden und miteinander verbunden sind, dass das Lagergehäuse und/oder der zweite Hebelarm mit einer Andrückkraft gegen den Anschlag angedrückt werden, wobei das erste Hebelelement linear bewegbar in dem Tragelement gelagert ist und mittels eines Linearzylinders oder eines Linearmotors linear bewegt wird, wobei mit der linearen Bewegung eine Schwenkbewegung des Lagergehäuses hervorgerufen wird.

Mit dem erfindungsgemäßen Verfahren werden dieselben Vorteile erzielt, wie sie im Zusammenhang mit dem erfindungsgemäßen Druckwerk erzielt werden.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit dem erfindungsgemäßen Farbwerk und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig.1: Sicht auf ein erfindungsgemäßes Farbwerk in geschlossenem Zustand
- Fig. 2: Sicht auf das Farbwerk gemäß Figur 1, jedoch in geöffnetem Zustand.
- Fig.3: Ein weiteres Ausführungsbeispiel eines erfindungsgemäßen Farbwerks
- Fig. 4: Das Farbwerk gemäß Figur 3, jedoch mit abgezogenen Lagern
- Fig. 5: Eine weitere Ausgestaltung eines erfindungsgemäßen Farbwerks

Die **Figur** 1 zeigt eine Sicht auf das erfindungsgemäße Farbwerk 1 mit einem Farbwerkszylinder 2 und einem Lagergehäuse 3, in welchem der Zapfen 4 des Farbwerkszylinders lagerbar ist. Dazu weist das Lagergehäuse 3 ein in dieser Figur nicht sichtbares Lager auf, welche den Zapfen 4 umgibt. In diesem Zustand ist das Farbwerk betreibbar. Das Lagergehäuse 3 ist um die Drehachse 5 schwenkbar. Die Drehachse 5, welche durch ein Drehlager verkörperbar ist, stütz sich auf einem Tragelement 6 ab und kann beispielsweise durch eine Höhenverstelleinrichtung in ihrer Höhenposition relativ zum Tragelement verstellbar sein. Dadurch ist es möglich, den Farbwerkszylinder auszurichten. Das Tragelement stützt sich auf nicht gezeigten Bestandteilen eines Maschinengestells ab und wird im Druckbetrieb in der Regel relativ zu diesem unbeweglich gehalten. Das Tragelement 6 trägt ein Ansatzstück 7, welches auch einstückig mit dem Tragelement 6 ausgebildet sein kann. In oder an dem Ansatzstück ist ein erstes Hebelelement 8 linear in Richtung des Doppelpfeils 9 mittels eines nicht gezeigten Verschiebeantriebs verschiebbar, wobei das erste Hebelelement 8 gelenkig mit einem zweiten Hebelelement 10 verbunden ist. Hierzu dient ein erstes Gelenk 11. Mit einem zweiten Gelenk 12 ist das zweite Hebelelement 10 mit dem Lagergehäuse gelenkig verbunden. In der in der Fig. 1 gezeigten Position liegt das Hebelelement 10 nahe dem Gelenk 12 an einer Anschlagkante 13 des Ansatzstücks 7 an. Dabei nehmen das erste Hebelelement 8 und das zweite Hebelelement 10 einen spitzen Winkel α ein, also einen Winkel von weniger als 90 ein, bevorzugt zwischen 80 und 89 Grad, insbesondere zwischen 85 und 89 Grad. Da das erste Hebelelement 11 in seiner Bewegung durch eine nicht dargestellte Begrenzungseinrichtung begrenzt ist, kann eine Kraft, die beispielsweise von dem Farbwerkszylinder 2 auf das Lagergehäuse 3 übertragen werden, zwar auf das erste Hebelelement 8 übertragen werden, führt aber zu keiner Bewegung des Lagergehäuses 3 relativ zum Tragelement 6. Damit ist eine hohe Druckqualität erreichbar.

In der **Figur** 2 wurde nun im Vergleich zur Figur 1 das erste Hebelelement von dem Farbwerkszylinder 2 weg bewegt, so dass nun das erste Hebelelement und das zweite Hebelelement einen stumpfen Winkel α zueinander einnehmen. Damit wurde ebenfalls das Lagergehäuse 3 durch ein Schwenken um die Drehachse 5 abgeschwenkt, so dass nun der Zapfen 4 freiliegt und beispielsweise eine äußere Hülse des Farbwerkszylinders 2 abziehbar ist. Dazu ist es nicht erforderlich, den das Tragelement relativ zum Farbwerkzylinder zu bewegen.

Die **Figur** 3 zeigt ein weiteres Ausführungsbeispiel eines erfindungsgemäßen Farbwerks 1. Zusätzlich zeigt diese Figur einen Schnitt durch einen Teil des Lagergehäuses 3, so dass man verschiedene Funktionen innerhalb des Farbwerks 1 besser erkennen kann. Wenigstens ein Lager 14 ist beispielsweise als Rollenlager ausgestaltet und in oder an einem Lagerhalter 15 befestigt. Dieser Lagerhalter 15 ist beispielsweise entlang von Gleitflächen relativ zum Lagergehäuse 3 verschiebbar, wobei der Lagerhalter 15 und damit das wenigstens eine Lager 14 auf den Zapfen 4 aufschiebbar ist, so dass sich dieses und mit ihm der Farbwerkszylinder 2 nicht mehr in radialer Richtung relativ zum Lagergehäuse 3 bewegen kann.

Zum Verschieben des Lagerhalters 15 ist ein Antrieb 16 vorgesehen, welcher insbesondere vom Lagergehäuse 3 umfasst ist. Der Antrieb 16 kann als Kolbenzylindereinheit ausgestaltet sein und mittels einer am Kolben 17 befestigten Schub-/Zugstange 18 den Lagerhalter 15 verschieben.

Die **Figur** 4 zeigt die Ausführungsform der Figur 3, wobei jedoch der Lagerhalter 15 von dem Zapfen 4 abgezogen ist. In diesem Zustand kann nun das Lagergehäuse abgeschwenkt werden, wie es bereits im Zusammenhang mit den Figuren 1 und 2 beschrieben wurde.

Die **Figur** 5 zeigt eine Weiterbildung eines erfindungsgemäßen Farbwerks 1, insbesondere eines nach den Figuren 3 und 4. Diese vorteilhafte Weiterbildung umfasst wiederum einen am Lagergehäuse angeordneten Antrieb 16, mit welchem insbesondere ein Lager 14 auf den Zapfen 4 aufschiebbar und wieder vom Zapfen 4 abziehbar ist. Über eine beliebig geartete Verbindung, insbesondere einer mechanischen Verbindung, kann mittels des Antriebs 16 ein Schutzelement 20 verschiebbar sein. Insbesondere kann das Lager 14 in einem Lagerhalter 15 angeordnet sein und der Lagerhalter 15 einen Stift 21 umfassen, welcher beispielsweise durch ein Langloch 22 aus dem Lagergehäuse 3 herausragt. Dieser Stift 21 ist entsprechend mit dem Lagerhalter 15 verschiebbar. Der Stift 21 kann auch direkt einer Schub-/Zugstange 18 eines als Kolbenzylindereinheit ausgestalteten Antriebs 16 angeordnet sein.

Das Schutzelement 20 umfasst insbesondere einen Halter 23 sowie den eigentlichen Schutz 24, welcher vom Halter 23 gehalten wird. Ein solcher Schutz 24 kann Teile der Stirnseite und/oder Teile der Umfangsfläche in Stirnseitennähe des Farbwerkzylinders 2 abdecken, so dass beispielsweise eine Berührung des Farbwerkzylinders 2 durch einen Bediener vermieden wird. Auch kann ein solcher Schutz ein Spritzschutz sein, wobei insbesondere vermieden wird, dass Farbe von dem Farbwerkzylinder in die Umgebung gelangt. Dies ist vor allem dann vorteilhaft, wenn der Farbwerkzylinder als Rasterwalze ausgestaltet ist. Der Halter 23 ist mit dem Stift wirkverbunden, d. h. bei einer Bewegung des Stifts wird auch der Halter und mit ihm der Schutz bewegt. Der Halter kann dabei auf einer Gleitfläche, welche sich beispielsweise auf einer Außenoberfläche des Lagergehäuses 3 befindet, gleiten. Mit dieser Ausgestaltung eines erfindungsgemäßen Farbwerks kann das Schutzelement automatisch zusammen mit der Bewegung des Antriebs und insbesondere zusammen mit dem Lager 14 von dem Farbwerkzylinder entfernt werden. Eine separate oder gar manuelle Entfernung des Schutzelements ist nicht mehr notwendig.

## Patentansprüche

1. Farbwerk (1) einer Druckmaschine mit wenigstens einem Farbwerkszylinder (2) und mit wenigstens einem Tragelement (6),
mit einem Lagergehäuse (3), welchem zumindest ein Zapfen (4) des Farbwerkszylinders (2) rotierbar lagerndes Lager (14) zugeordnet ist, wobei das Lagergehäuse (3) relativ zum Tragelement (6) um wenigstens eine Schwenkachse (5) schwenkbar ist, um den Zapfen (4) des Farbwerkszylinders (2) freizulegen oder zu lagern,
mit einer Arretiervorrichtung, mit welcher das Lagergehäuse (3) an dem Tragelement (6) festlegbar ist,
**dadurch gekennzeichnet, dass**
die Arretiervorrichtung wenigstens zwei gelenkig miteinander verbundene Hebelelemente (8, 10) umfasst, wobei ein erstes Hebelelement (8) in dem Tragelement gelagert und relativ zu diesem bewegbar ist und ein zweites Hebelelement (10) schwenkbar an dem Lagergehäuse (3) gelagert ist,
wobei die Arretiervorrichtung einen Anschlag (13) für das Lagergehäuse (3) und/oder das zweite Hebelelement (10) umfasst, wobei die Hebelelemente (8, 10) derart bewegbar und miteinander verbunden sind, dass das Lagergehäuse (3) und/oder das zweite Hebelelement (10) mit einer Andrückkraft gegen den Anschlag (13) andrückbar ist,
wobei das erste Hebelelement (8) mittels eines Linearzylinders oder eines Linearmotors linear bewegbar in dem Tragelement (6) gelagert ist, wobei mit der linearen Bewegung eine Schwenkbewegung des Lagergehäuses (3) hervorrufbar ist.

2. Farbwerk (1) nach Anspruch 1,
**dadurch gekennzeichnet, dass**
die Schwenkachse (5) in einer Ebene angeordnet ist, welche senkrecht zur Drehachse des Farbwerkszylinders (2) liegt.

3. Farbwerk (1) nach einem der vorstehenden Ansprüche,
**dadurch gekennzeichnet, dass**
wenn das Lagergehäuse (3) und/oder das zweite Hebelelement (10) an dem Anschlag (13) anliegt, das erste Hebelelement (8) weiter bewegbar ist, wobei mit dem ersten Hebelelement (8) eine Position, in der das erste Hebelelement (8) und das zweite Hebelelement (10) in einem Gleichgewicht zueinander stehen, überschreitbar ist.

4. Farbwerk (1) nach einem der vorstehenden Ansprüche,
**dadurch gekennzeichnet, dass**
die Bewegung des ersten Hebelelements (8) durch zumindest eine Begrenzungseinrichtung begrenzbar ist.

5. Farbwerk (1) nach einem der vorstehenden Ansprüche,
**dadurch gekennzeichnet, dass**
das Tragelement (6) als Schlitten ausgestaltet ist, welcher relativ zu einem Farbwerksträger verschiebbar ist.

6. Verfahren zum Befestigen wenigstens eines Farbwerkszylinders (2) an wenigstens einem Tragelement (6) eines Farbwerks (1),
mit einem Lagergehäuse (3), welchem zumindest ein Zapfen (4) des Farbwerkszylinders (2) rotierbar lagerndes Lager (14) zugeordnet ist, wobei das Lagergehäuse (3) relativ zum Tragelement (6) um wenigstens eine Schwenkachse (5) geschwenkt wird, um den Zapfen (4) des Farbwerkszylinders (2) freizulegen oder zu lagern,
mit einer Arretiervorrichtung, mit welcher das Lagergehäuse (3) an dem Tragelement (6) festgelegt wird,
**dadurch gekennzeichnet, dass**
die Arretiervorrichtung wenigstens zwei gelenkig miteinander verbundene Hebelelemente (8, 10) umfasst, wobei ein erstes Hebelelement (8) in dem Tragelement (6) gelagert ist und relativ zu diesem bewegt wird und ein zweites Hebelelement (10) schwenkbar an dem Lagergehäuse (3) gelagert ist,
wobei die Arretiervorrichtung einen Anschlag (13) für das Lagergehäuse (3) und/oder das zweite Hebelelement (10) umfasst, wobei die Hebelelemente (8, 10) bewegt werden und miteinander verbunden sind, dass das Lagergehäuse (3) und/oder das zweite Hebelelement (10) mit einer Andrückkraft gegen den Anschlag (13) angedrückt werden, wobei das erste Hebelelement (8) linear bewegbar in dem Tragelement (6) gelagert ist und mittels eines Linearzylinders oder eines Linearmotors linear bewegt wird, wobei mit der linearen Bewegung eine Schwenkbewegung des Lagergehäuses (3) hervorgerufen.

## Claims

1. An inking unit (1) of a printing machine with at least one inking unit cylinder (2) and with at least one support element (6),
with a bearing housing (3), to which at least one bearing (14) which rotatably supports a journal (4) of the inking unit cylinder (2) is assigned, wherein the bearing housing (3) is pivotable about at least one pivot axis (5) relative to the support element (6), in order to expose or to support the journal (4) of the inking unit cylinder (2),
with a locking device, with which the bearing housing (3) can be fixed to the support element (6),
**characterized in that**
the locking device comprises at least two lever elements (8, 10) articulately connected to one another, wherein a first lever element (8) is mounted in the support element and is movable relative to said support element and a second lever element (10) is pivotably mounted on the bearing housing (3),
wherein the locking device comprises a stop (13) for the bearing housing (3) and/or the second lever element (10), wherein the lever elements (8, 10) are movable and connected to one another in such a manner that the bearing housing (3) and/or the second lever element (10) can be pressed with a pressing force against the stop (13),
wherein the first lever element (8) is mounted in a linearly movable manner in the support element (6) by means of a linear cylinder or a linear motor, wherein a pivot movement of the bearing housing (3) can be produced with the linear movement.

2. The inking unit (1) according to claim 1,
**characterized in that**
the pivot axis (5) is arranged in a plane, which lies perpendicular to the axis of rotation of the inking unit cylinder (2).

3. The inking unit (1) according to any one of the preceding claims,
**characterized in that**
if the bearing housing (3) and/or the second lever element (10) abuts against the stop (13), the first lever element (8) can be moved further, wherein with the first lever element (8) a position, in which the first lever element (8) and the second lever element (10) are in balance with each other, can be exceeded.

4. The inking unit (1) according to any one of the preceding claims,
**characterized in that**
the movement of the first lever element (8) can be limited by at least one limiting device.

5. The inking unit (1) according to any one of the preceding claims,
**characterized in that**
the support element (6) is designed as a carriage, which is displaceable relative to an inking unit carrier.

6. A method for fastening at least one inking unit cylinder (2) to at least one support element (6) of an inking unit (1),
with a bearing housing (3), to which at least one bearing (14) which rotatably supports a journal (4) of the inking unit cylinder (2) is assigned, wherein the bearing housing (3) is pivoted about at least one pivot axis (5) relative to the support element (6), in order to expose or to support the journal (4) of the inking unit cylinder (2),
with a locking device, with which the bearing housing (3) is fixed to the support element (6),
**characterized in that**
the locking element comprises at least two lever elements (8, 10) articulately connected to one another, wherein a first lever element (8) is mounted in the support element (6) and is moved relative to said support element and a second lever element (10) is pivotably mounted on the bearing housing (3),
wherein the locking device comprises a stop (13) for the bearing housing (3) and/or the second lever element (10), wherein the lever elements (8, 10) are moved and connected to one another in such a manner that the bearing housing (3) and/or the second lever element (10) can be pressed with a pressing force against the stop (13), wherein the first lever element (8) is mounted in a linearly movable manner in the support element (6) and is moved by means of a linear cylinder or a linear motor, wherein a pivot movement of the bearing housing (3) is produced with the linear movement.

## Revendications

1. Dispositif d'encrage (1) d'une machine d'impression avec au moins un cylindre de dispositif d'encrage (2) et avec au moins un élément porteur (6),
avec un boîtier de palier (3), auquel correspond au moins un palier (14) logeant de manière rotative au moins un axe (4) du cylindre de dispositif d'encrage (2), dans lequel le boîtier de palier (3) peut pivoter par rapport à l'élément porteur (6) autour d'au moins un axe de pivotement (5), afin de libérer ou de loger l'axe (4) du cylindre du dispositif d'encrage (2),
avec un dispositif d'arrêt avec lequel le boîtier de palier (3) peut être fixé à l'élément porteur (6),
**caractérisé en ce que**
le dispositif d'arrêt comprend au moins deux éléments de levier (8, 10) reliés entre eux de manière articulée, dans lequel un premier élément de levier (8) est logé dans l'élément porteur et est mobile par rapport à celui-ci et un deuxième élément de levier (10) est logé de manière pivotante au niveau du boîtier de palier (3),
dans lequel le dispositif d'arrêt comprend une butée (13) pour le boîtier de palier (3) et/ou le deuxième élément de levier (10), dans lequel les éléments de levier (8, 10) sont mobiles et reliés entre eux de façon à ce que le boîtier de palier (3) et/ou le deuxième élément de levier (10) puissent être comprimés avec une force de compression contre la butée (13),
dans lequel le premier élément de levier (8) est logé de manière mobile linéairement dans l'élément porteur (6) au moyen d'un cylindre linéaire ou d'un moteur linéaire, dans lequel le mouvement linéaire provoque un mouvement de pivotement du boîtier de palier (3).

2. Dispositif d'encrage (1) selon la revendication 1,
**caractérisé en ce que**
l'axe de pivotement (5) est disposé dans un plan qui est perpendiculaire à l'axe de rotation du cylindre du dispositif d'encrage (2).

3. Dispositif d'encrage (1) selon l'une des revendications précédentes,
**caractérisé en ce que**
lorsque le boîtier de palier (3) et/ou le deuxième élément de levier (10) s'appuie contre la butée (13), le premier élément de levier (8) peut être déplacé plus loin, dans lequel le premier élément de levier (8) permet de dépasser une position dans laquelle le premier élément de levier (8) et le deuxième élément de levier (10) sont en équilibre entre eux.

4. Dispositif d'encrage (1) selon l'une des revendications précédentes,
**caractérisé en ce que**
le déplacement du premier élément de levier (8) peut être limité par au moins un dispositif de limitation.

5. Dispositif d'encrage (1) selon l'une des revendications précédentes,
**caractérisé en ce que**
l'élément porteur (6) est conçu comme un chariot qui peut coulisser par rapport à un support de dispositif d'encrage.

6. Procédé de fixation d'au moins un cylindre de dispositif d'encrage (2) à au moins un élément porteur (6) d'un dispositif d'encrage (1),
avec un boîtier de palier (3), auquel correspond au moins un palier (14) logeant de manière rotative au moins un axe (4) du cylindre de dispositif d'encrage (2), dans lequel le boîtier de palier (3) peut pivoter par rapport à l'élément porteur (6) autour d'au moins un axe de pivotement (5), afin de libérer ou de loger l'axe (4) du cylindre du dispositif d'encrage (2),
avec un dispositif d'arrêt avec lequel le boîtier de palier (3) peut être fixé à l'élément porteur (6),
**caractérisé en ce que**
le dispositif d'arrêt comprend au moins deux éléments de levier (8, 10) reliés entre eux de manière articulée, dans lequel un premier élément de levier (8) est logé dans l'élément porteur (6) et est déplacé par rapport à celui-ci et un deuxième élément de levier (10) est logé de manière pivotante au niveau du boîtier de palier (3),
dans lequel le dispositif d'arrêt comprend une butée (13) pour le boîtier de palier (3) et/ou le deuxième élément de levier (10), dans lequel les éléments de levier (8, 10) sont déplacés et reliés entre eux de façon à ce que le boîtier de palier (3) et/ou le deuxième élément de levier (10) puissent être comprimés avec une force de compression contre la butée (13), dans lequel le premier élément de levier (8) est logé de manière mobile linéairement dans l'élément porteur (6) et est déplacé linéairement au moyen d'un cylindre linéaire ou d'un moteur linéaire, dans lequel le mouvement linéaire provoque un mouvement de pivotement du boîtier de palier (3).
